# EUROPÄISCHE PATENTSCHRIFT

(11) **EP 2 388 227 B1**
(45) Veröffentlichungstag und Bekanntmachung des Hinweises auf die Patenterteilung: **21.01.2015**
(21) Anmeldenummer: 10005295.0
(22) Anmeldetag: 20.05.2010
(51) Int. Cl.: B66C 1/34

(54) **Kranhaken mit einer Hakengewichtsanordnung**
Crane hook with a hook weight assembly
Crochet de grue doté d'un agencement du poids de crochet

(43) Veröffentlichungstag der Anmeldung: 23.11.2011
(73) Patentinhaber: ROTZLER GMBH + CO. KG, 79585 Steinen (DE)
(72) Erfinder:
(74) Vertreter: Riedel, Peter

(56) Entgegenhaltungen:
- JP-A- 10 139 363
- JP-U- 5 075 271
- US-A- 1 625 552
- US-A- 3 917 334
- US-A- 5 451 032

## Beschreibung

Die Erfindung betrifft einen Kranhaken mit einer Hakengewichtsanordnung der im Oberbegriff des Anspruchs 1 angegebenen Gattung.

Damit Seile an Kränen auch bei fehlender Last am Kranhaken sicher auf- und abgewickelt werden können, ist eine bestimmte Zuglast im Seil erforderlich. Um die erforderliche Zuglast zu erzeugen, ist eine Hakengewichtsanordnung vorgesehen, durch die das Seil gestreckt wird. Das Hakengewicht beträgt üblicherweise zwei Prozent der Bruchlast des Seils, das sind bei einer Bruchlast von 10 Tonnen 200 Kilogramm Hakengewicht. Bei einem Kranseil mit doppeltem Zug wirkt pro Strang nur das halbe Gewicht, so dass in diesem Fall das Gewicht zu verdoppeln ist. Derartig große Gewichte sind nur mit entsprechenden Maschinengeräten handhabbar, was deren Einsatz erschwert.

Aus der US 3,917,334 ist ein Kranhaken bekannt mit einer Hakengewichtsanordnung zur Zugbelastung eines auf einer Seiltrommel an einem Kran auf- oder abwickelbaren Seils. Die Hakengewichtsanordnung umfasst mehrere Platten, die gemeinsam den Hakengewichtskörper bilden. Das Kranseil ist zwischen die inneren Platten und somit in den Hakengewichtskörper geführt. Der Kranhaken ist an der Unterseite des Hakengewichtskörpers befestigt.

Die JP 10-139363 beschreibt einen Kranhaken mit einer Hakengewichtsanordnung, die einen mit dem Kranseil verbundenen Hakengewichtskörper sowie ein an diesem befestigbares Zusatzgewicht umfasst. Der Kranhaken ist an der Unterseite des Hakengewichtskörpers befestigt. An der Oberseite ragt aus der Hakengewichtsanordnung ein Koppelglied, das am Kranseil befestigt wird.

Der vorliegenden Erfindung liegt die Aufgabe zugrunde, einen Kranhaken mit einer Hakengewichtsanordnung der eingangs genannten Gattung zu schaffen, die einfacher handhabbar und universell einsetzbar ist.

Diese Aufgabe wird durch einen Kranhaken mit einer Hakengewichtsanordnung mit den Merkmalen des Anspruchs 1 gelöst.

Die Erfindung bietet die Möglichkeit, die Hakengewichtsanordnung auf unterschiedliche Weise zu benutzen. Sofern für die Verwendung an einem einfachen Zug das Gewicht des Hakengewichtskörpers ausreicht, so kann dieser ohne Zusatzgewicht eingesetzt werden. Reicht dagegen das Gewicht des Hakengewichtskörpers nicht aus, so wird an diesem das Zusatzgewicht befestigt und damit die Zugbelastung im Seil entsprechend erhöht. Bei einem doppelten Zug erfolgt eine Umlenkung des Seils, was eine Halbierung der nötigen Zugkraft zur Folge hat. In diesem Fall wird eine Hakengewichtsanordnung aus einem Hakengewichtskörper und an diesem befestigten Zusatzgewicht eingesetzt, wobei die Größe des Zusatzgewichts auf die erforderliche Zugbelastung abgestimmt werden kann.

Der Hakengewichtskörper weist in vertikaler Richtung einen im Wesentlichen zylindrischen Abschnitt auf. Das Zusatzgewicht wird aus mindestens zwei Teilen gebildet. Auf diese Weise werden die einzelnen Teile des Zusatzgewichts bezüglich der Größe und des Gewichts begrenzt. Dadurch ist die Handhabung der einzelnen Teile erleichtert. Das Zusatzgewicht wird aus Mantelteilen gebildet, die den Hakengewichtskörper ringförmig umgeben. Auf diese Weise ergibt sich eine gleichmäßige Gewichtsverteilung bezogen auf die Längsmittelachse der Hakengewichtsanordnung.

In weiterer Ausgestaltung werden zwischen den Mantelteilen des Zusatzgewichts zwei diametral angeordnete Spalte gebildet, durch die das Seil führbar ist. Diese Anordnung dient bei einem doppelten Zug zum Ein- bzw. Austritt des Seils. Das Seil ist über eine in dem Hakengewichtskörper gelagerte Seilrolle geführt. Vorzugsweise ragt der Umfangsrand der Seilrolle in die Spalten. In weiterer Ausgestaltung ist vorgesehen, dass die Mantelteile mit gegeneinander gerichteten Vorsprüngen versehen sind, an denen die Mantelteile zur Anlage kommen. An diesen Vorsprüngen sind vorzugsweise Mittel zum formschlüssigen Ineinandergreifen der Mantelteile vorgesehen, so dass ein sicherer Sitz an dem Hakengewichtskörper gegeben ist.

Das Zusatzgewicht bzw. die das Zusatzgewicht bildenden Mantelteile bestehen zweckmäßigerweise aus einem Grauguss. Die Teile des Zusatzgewichts können beispielsweise an dem Hakengewichtskörper mittels Schraubverbindungen befestigt sein. Alternativ hierzu ist es auch möglich, in den Teilen des Zusatzgewichts und in dem Hakengewichtskörper koaxiale Bohrungen vorzusehen und zur Befestigung der Teile einen Bolzen einzusetzen. In weiterer Ausgestaltung wird es als zweckmäßig erachtet, dass die Bohrungen im Hakengewichtskörper einen größeren Durchmesser aufweisen und in den Bohrungen eine Hülse angeordnet ist, auf der eine Seilrolle gelagert ist. Zur sicheren Positionierung der Hülse kann es zweckmäßig sein, an den Bohrungen Halterungen für die Hülse vorzusehen.

In weiterer Ausgestaltung ist in dem Hakengewichtskörper eine quer zur Längsachse verlaufende Bohrung angeordnet und in dieser ein Bolzen eingesetzt, der zur Befestigung des Seils dient. In weiterer Ausgestaltung ist vorgesehen, dass an einer Unterseite des Hakengewichtskörpers zwei Flansche zur Aufnahme eines Bolzens angeordnet sind und an dem Bolzen ein Bügel hängt, an dem ein Haken mit einem Drehlager befestigt ist. Für die Zuführung des Seils bei einem einfachen Zug wird vorgeschlagen, dass der Schlitz im Hakengewichtskörper mit einer oberen Stirnseite durch eine Aussparung verbunden ist, die eine Erweiterung aufweist, in welche ein Verschlussstück einsetzbar ist. Zwischen Verschlussstück und Stirnseite des Hakengewichtskörpers wird durch entsprechende Ausnehmung eine Öffnung zur Durchführung des Seils gebildet. Um das Gewicht der zu handhabenden Teile weiter zu reduzieren, wird es als zweckmäßig angesehen, dass der Hakengewichtskörper in seiner Längsrichtung eine Teilungsebene aufweist, so dass der Hakengewichtskörper aus zwei Teilen besteht, die vorzugsweise etwa gleich groß sind. Damit wird für den Transport und die Handhabung am Bestimmungsort das Gewicht der den Hakengewichtskörper bildenden Teile halbiert und der Hakengewichtskörper erst am Bestimmungsort montiert.

Ausführungsbeispiele der Erfindung sind nachstehend anhand der Zeichnung näher erläutert. In der Zeichnung zeigt:
- Fig. 1: eine Hakengewichtsanordnung mit entferntem Zusatzgewicht für einen einfachen Zug in perspektivischer Darstellung,
- Fig. 2: die Hakengewichtsanordnung gemäß Fig. 1 in einer seitlichen Ansicht,
- Fig. 3: die Anordnung in einer Ansicht in Richtung des Pfeils III in Fig. 2,
- Fig. 4: eine perspektivische Ansicht einer Hakengewichtsanordnung mit montiertem Zusatzgewicht an einem doppelten Zug,
- Fig. 5: die Anordnung gemäß Fig. 4 in einer seitlichen Ansicht,
- Fig. 6: die Hakengewichtsanordnung in einer Ansicht in Richtung des Pfeils VI in Fig. 5 während der Montage,
- Fig. 7: die Anordnung gemäß Fig. 6 in perspektivischer Darstellung,
- Fig. 8: eine Darstellung gemäß Fig. 4 mit in Längsrichtung geteiltem Hakengewichtskörper.

In Fig. 1 und 2 ist eine Hakengewichtsanordnung 1 an einem Seil 2 eines Krans hängend gezeigt, wobei es sich bei dem Seil um einen einfachen Zug handelt. Die Hakengewichtsanordnung 1 umfasst einen Hakengewichtskörper 3, vorzugsweise aus einem Grauguss und einen mit diesem verbundenen Kranhaken 4, der aus einem Haken 4*, einer Sicherungsfalle 5, einem Drehlager 25 und einem Bügel 24 besteht. Der Hakengewichtskörper 3 weist einen im Wesentlichen zylindrischen Abschnitt auf, in dessen Bereich der Hakengewichtskörper 3 einen in der Längsrichtung verlaufenden Schlitz 6 besitzt, der den Hakengewichtskörper 3 diametral durchdringt. Der Schlitz 6 ist über eine Aussparung 7 mit der oberen Stirnseite 8 des Hakengewichtskörpers 3 verbunden. Die Aussparung 7 weist zur Mitte der Stirnseite 8 eine Erweiterung 9 und in der Mitte eine halbkreisförmige Ausnehmung 10 auf, die gemeinsam mit einer halbkreisförmigen Ausnehmung 11 an einem in der Erweiterung 9 befindlichen Verschlussstück 12 eine kreisförmige Öffnung zum Durchtritt des Seils 2 bilden.

Das Seil ist mit dem Hakengewichtskörper 3 über einen quer durch den Hakengewichtskörper in eine entsprechende Bohrung gesteckten Bolzen 13 verbunden, wie dies aus Fig. 2 ersichtlich ist. Das Seil 2 ist am Ende mit einer Pressklemme 15 und einer Kausche 14 versehen, durch die der Bolzen 13 geführt ist. Wie Fig. 1 zeigt, ist der Bolzen 13 durch einen Klappsplint 16 gesichert. Über der den Bolzen 13 aufnehmenden Bohrung ist im Hakengewichtskörper 3 eine weitere Bohrung 17 vorgesehen, die mit einer Halterung 18 für ein in die Bohrung 17 einsetzbares Bauteil versehen ist. Die Bohrung zur Aufnahme des Bolzens 13 und die weitere Bohrung 17 befinden sich innerhalb einer im Wesentlichen rechteckigen Vertiefung 19 an der Mantelfläche des Hakengewichtskörpers 3. Eine solche Vertiefung 19 ist auf der anderen, in Fig. 1 nicht sichtbaren Seite ebenfalls vorgesehen.

Aus Fig. 2 ist ersichtlich, dass an einer Unterseite 20 des Hakengewichtskörpers 3 zwei nach unten gerichtete Flansche 21, 21' angeformt sind, die quer zur Längsachse des Hakengewichtskörpers 3 verlaufende Bohrungen aufweisen, in die ein Bolzen 22 gesteckt und mittels eines Klappsplints 23 gesichert ist. Diese Befestigung ergibt sich auch aus Fig. 1. Wie Fig. 2 zeigt, hängt der Bügel 24 des Kranhakens 4 an dem Bolzen 22, wobei an den Enden des Bügels 24 ein den Bügel mit dem Haken 4* verbindendes Drehlager 25 angebracht ist. Im Übrigen stimmen die Bezugszeichen für gleiche Teile mit denjenigen in Fig. 1 überein.

Die Fig. 3 zeigt eine Ansicht der Hakengewichtsanordnung 1 in Richtung des Pfeils III in Fig. 2. Der Hakengewichtskörper 3 hängt an dem Seil 2, das an der oberen Stirnseite 8 in diesen eintritt und an dessen Ende als Kausche 14 ausgebildet ist, welche teilweise durch die Bohrung 17 erkennbar ist. Im Bereich der Bohrung 17 ist die Halterung 18 angeordnet. Unter der Bohrung 17 befindet sich der mittels Klappsplint 16 gesicherte Bolzen 13, der durch die Kausche 14 gesteckt ist, so dass der Hakengewichtskörper 3 an dem Seil 2 hängt. Im Übrigen stimmen die Bezugszeichen für gleiche Teile mit denjenigen der Fig. 1 und 2 überein.

In Fig. 4 ist eine Hakengewichtsanordnung 1* für den doppelten Zug des Seils 2 dargestellt, wobei ein Strang des Seils 2 zu einer Seilwinde des Krans führt und der andere Strang an einem Befestigungspunkt eines Kranauslegers oder dgl. festgelegt ist. Für den doppelten Zug des Seils 2 ist in dem Hakengewichtskörper 3, der im Ausführungsbeispiel denjenigen der Fig. 1 bis 3 gleicht, eine Seilrolle 30 eingesetzt, über die das Seil 2 läuft. Die Seilrolle 30 ist drehbar gelagert, wobei in Fig. 4 mit gestrichelter Linie eine Drehachse D angedeutet ist. An dem Hakengewichtskörper 3 ist ein Zusatzgewicht 26 angebracht, um die Zugkraft im Seil 2 bei unbelastetem Kranhaken 4 zu erhöhen. Dieses Zusatzgewicht 26 besteht vorzugsweise aus einem Grauguss und ist in Form von zwei an der Mantelfläche des Hakengewichtskörpers 3 angebrachten Mantelteilen 27, 27' ausgeführt, die jeweils ringabschnittförmig sind und zusammen ebenfalls eine im Wesentlichen zylindrische Form besitzen wie der Hakengewichtskörper 3.

Im unteren Bereich besitzen die Mantelteile 27, 27' gegeneinander gerichtete Vorsprünge 28, 28', an denen die Mantelteile zur Anlage kommen. Die gleiche Anordnung ist diametral auf der in Fig. 4 abgewandten Seite der Mantelteile vorgesehen. Über den Vorsprüngen 28, 28' weisen die Mantelteile 27, 27' jeweils einen Abstand zueinander auf, so dass auf jeder Seite ein Spalt 29 gebildet ist, in den der Umfangsrand der Seilrolle 30 ragt und durch den das Seil 2 läuft. Die Mantelteile 27, 27' sind durch einen in der Drehachse D der Seilrolle 30 verlaufenden Bolzen 31 an dem Hakengewichtskörper 3 befestigt. Zur Sicherung des Bolzens 31 ist ein Kippsplint 32 vorgesehen. An der Stirnseite 8 des Hakengewichtskörpers 3 ist das Verschlussstück 12 eingesetzt, wie bereits zu Fig. 1 beschrieben. An der Unterseite des Hakengewichtskörpers 3 ist der Haken 4* mit Drehlager 25 auf die gleiche Weise befestigt, wie zu Fig. 2 und 3 beschrieben.

Die Fig. 5 zeigt die Hakengewichtsanordnung 1* gemäß Fig. 4 in einer seitlichen Ansicht. Daraus wird deutlich, dass der Haken 4* mit dem Drehlager 25 an dem Bügel 24 befestigt ist, der wiederum, wie aus Fig. 2 ersichtlich, von dem dort gezeigten Bolzen 22 getragen wird. Die Ansicht in Fig. 5 ist auf das Mantelteil 27' gerichtet, wobei oben über dem Mantelteil der Hakengewichtskörper herausragt. Seitlich des Hakengewichtskörpers 3 sind die Stränge des Seils 2 nach oben aus dem Zusatzgewicht 26 geführt. Das Ende des Bolzens 31 mit dem Kippsplint 32 ist ebenfalls ersichtlich.

In Fig. 6 ist die Hakengewichtsanordnung 1* in einer Ansicht in Richtung des Pfeils VI in Fig. 5 während der Montage gezeigt, d. h. in einem Zustand vor dem Anbringen der Mantelteile 27, 27' an dem Hakengewichtskörper 3. Die Mantelteile 27, 27' weisen an den Vorsprüngen 28, 28' Mittel zum formschlüssigen Eingriff auf, im Ausführungsbeispiel sind dies ein Zapfen 33 am Vorsprung 28 und eine entsprechende Bohrung im Vorsprung 28'. Eine entsprechende Anordnung ist umgekehrt an den Vorsprüngen der jeweils anderen Seite der Mantelteile 27, 27' vorgesehen. Die Mantelteile 27, 27' werden an die Wandung des Hakengewichtskörpers 3 angelegt, bei gleichzeitigem Ineinandergreifen des Zapfens 33 am Vorsprung 28 in die Bohrung des Vorsprungs 28'. Dann wird der Bolzen 31 eingesteckt, so dass sich dieser durch das Mantelteil 27, den Hakengewichtskörper 3, die Seilrolle 30 und das Mantelteil 27' erstreckt. Dann erfolgt die Sicherung mittels des Klappsplints 32. Im Übrigen stimmen die Bezugszeichen in Fig. 6 für gleiche Teile mit denjenigen der Fig. 4 überein.

Die Fig. 7 zeigt die Hakengewichtsanordnung 1* gemäß Fig. 6 in perspektivischer Darstellung. Daraus ist ersichtlich, dass in die in Fig. 1 und 3 gezeigte Bohrung 17 eine Hülse 34 eingesetzt ist, die von der Halterung 18 gehalten wird. Der Innendurchmesser der Hülse 34 ist so bemessen, dass durch die Hülse 34 der Bolzen 31 gesteckt werden kann. Auf der Hülse 34 ist die Seilrolle 30 gelagert. Außerdem zeigt Fig. 7, dass in den Mantelteilen 27, 27' entsprechende Bohrungen 35 angeordnet sind, durch die der Bolzen 31 zum Zwecke der Befestigung der Mantelteile 27, 27' an dem Hakengewichtskörper 3 gesteckt wird. Aus Fig. 6 und 7 wird deutlich, dass der Hakengewichtskörper 3 gleich demjenigen der Fig. 1 und 2 ist und lediglich eine Umrüstung vom einfachen zum doppelten Zug des Seils 2 erfolgt. Die Mantelteile 27, 27' können selbstverständlich auch auf andere Weise an dem Hakengewichtskörper 3 befestigt werden, beispielsweise durch übliche Schraubverbindungsmittel oder dergleichen. Gegebenenfalls kann dann auch eine Befestigung des Zusatzgewichts 26 an dem Hakengewichtskörper in der Variante für den einfachen Zug erfolgen, wenn eine höhere Zugkraft im Seil erforderlich sein sollte. Im Übrigen stimmen die Bezugszeichen in Fig. 7 für gleiche Teile mit denjenigen der Fig. 4 bis 6 überein.

Die Fig. 8 zeigt eine Ausführungsvariante zu Fig. 4, wobei ein Hakengewichtskörper 3* in seiner Längsrichtung eine Teilungsebene T aufweist, so dass der Hakengewichtskörper 3* aus zwei Teilen 3' und 3" besteht. Die beiden Teile 3' und 3" sind vorzugsweise gleich groß. Auf diese Weise lassen sich die gegenüber dem Hakengewichtskörper 3 in Fig. 4 nur halb so schweren Teile 3' bzw. 3" wesentlich leichter handhaben und werden erst beim Bestimmungsort zusammengefügt, um den Hakengewichtskörper 3* zu bilden. Das Abladen der Teile von einem Transportmittel und die Montage der Hakengewichtsanordnung 1* ist daher leichter und kann gegebenenfalls von einem Monteur alleine ausgeführt werden. Selbstverständlich ist der Einsatz des aus zwei Teilen 3', 3" bestehenden Hakengewichtskörpers 3* auch bei einer für den einfachen Zug des Seils ausgerüsteten Hakengewichtsanordnung 1, wie in Fig. 1 bis 3 möglich. Besondere Vorteile bietet die Erfindung durch das beschriebene Baukastenprinzip und den universellen Einsatz mit auf die erforderlichen Zugkräfte im Seil 2 anpassbarem Gewicht der Hakengewichtsanordnung.

## Patentansprüche

1. Kranhaken mit einer Hakengewichtsanordnung zur Zugbelastung eines auf einer Seiltrommel an einem Kran auf- oder abwickelbaren Seils (2), welches den Kranhaken (4) anhebt oder senkt, wobei die Hakengewichtsanordnung (1, 1*) einen mit dem Seil (2) verbundenen Hakengewichtskörper (3, 3*) und ein an diesem befestigbares Zusatzgewicht (26) umfasst, und der Kranhaken (4) an einer Unterseite (20) des Hakengewichtskörpers (3, 3*) befestigt ist,
**dadurch gekennzeichnet, dass** das Seil (2) in den bzw. durch einen Schlitz (6) im Hakengewichtskörper (3, 3*) geführt ist und dass das Zusatzgewicht (26) aus mindestens zwei Teilen (27, 27') gebildet wird und der Hakengewichtskörper (3, 3*) in vertikaler Richtung einen im Wesentlichen zylindrischen Abschnitt aufweist und das Zusatzgewicht (26) aus Mantelteilen (27, 27') gebildet wird, die den Hakengewichtskörper (3, 3*) ringförmig umgeben.

2. Kranhaken nach Anspruch 1,
**dadurch gekennzeichnet, dass** zwischen den Mantelteilen (27, 27') des Zusatzgewichts (26) zwei diametral angeordnete Spalte (29) gebildet werden, durch die das Seil (2) führbar ist.

3. Kranhaken nach Anspruch 1 oder 2,
**dadurch gekennzeichnet, dass** die Mantelteile (27, 27') mit gegeneinander gerichteten Vorsprüngen (28, 28') versehen sind, an denen die Mantelteile (27, 27') zur Anlage kommen, wobei an den Vorsprüngen (28, 28') vorzugsweise Mittel zum formschlüssigen Eingriff vorgesehen sind.

4. Kranhaken nach Anspruch 2,
**dadurch gekennzeichnet, dass** eine in dem Hakengewichtskörper (3, 3*) gelagerte Seilrolle (30) mit ihrem Umfangsrand in die Spalten (29) ragt.

5. Kranhaken nach einem der Ansprüche 1 bis 4,
**dadurch gekennzeichnet, dass** das Zusatzgewicht (26) aus einem Grauguss besteht.

6. Kranhaken nach einem der Ansprüche 1 bis 5,
**dadurch gekennzeichnet, dass** die Teile (27, 27') des Zusatzgewichts (26) an dem Hakengewichtskörper (3, 3*) mittels Schrauben befestigt sind.

7. Kranhaken nach einem der Ansprüche 1 bis 5,
**dadurch gekennzeichnet, dass** in den Teilen (27, 27') des Zusatzgewichts (26) und in dem Hakengewichtskörper (3, 3*) koaxiale Bohrungen (17, 35) vorgesehen sind und zur Befestigung der Teile ein Bolzen (31) dient.

8. Kranhaken nach Anspruch 7,
**dadurch gekennzeichnet, dass** die Bohrungen (17) im Hakengewichtskörper (3, 3*) einen größeren Durchmesser aufweisen und in den Bohrungen (17) eine Hülse (34) angeordnet ist, auf der eine Seilrolle (30) gelagert ist.

9. Kranhaken nach Anspruch 8,
**dadurch gekennzeichnet, dass** an den Bohrungen (17) Halterungen (18) für die Hülse (34) vorgesehen sind.

10. Kranhaken nach einem der Ansprüche 1 bis 3,
**dadurch gekennzeichnet, dass** in dem Hakengewichtskörper (3, 3*) eine quer zur Längsachse verlaufende Bohrung (36) angeordnet und in dieser ein Bolzen (13) eingesetzt ist, der zur Befestigung des Seils (2) dient.

11. Kranhaken nach einem der Ansprüche 1 bis 10,
**dadurch gekennzeichnet, dass** an einer Unterseite (11) des Hakengewichtskörpers (3, 3*) zwei Flansche (21, 21') zur Aufnahme eines Bolzens (22) angeordnet sind und an dem Bolzen (22) ein Bügel (24) hängt, an dem ein Haken (4*) mit einem Drehlager (25) befestigt ist.

12. Kranhaken nach einem der Ansprüche 1 bis 11,
**dadurch gekennzeichnet, dass** der Schlitz (6) mit einer oberen Stirnseite (8) des Hakengewichtskörpers (3) durch eine Aussparung (7) verbunden ist, die eine Erweiterung (9) aufweist, in welche ein Verschlussstück (12) einsetzbar ist.

13. Kranhaken nach einem der Ansprüche 1 bis 12,
**dadurch gekennzeichnet, dass** der Hakengewichtskörper (3*) in seiner Längsrichtung eine Teilungsebene (T) aufweist, so dass der Hakengewichtskörper (3*) aus zwei Teilen (3', 3") besteht, die vorzugsweise etwa gleich groß sind.

## Claims

1. Crane hook with a hook weight assembly for applying a tensile load to a cable (2) which can be reeled onto and off a cable drum on a crane and which raises or lowers the crane hook (4), wherein the hook weight assembly (1, 1*) comprises a hook weight body (3, 3*) connected to the cable (2) and an auxiliary weight (26) which can be secured thereto, and wherein the crane hook (4) is secured to an underside (20) of the hook weight body (3, 3*), **characterised in that** the cable (2) is guided into the hook weight body (3, 3*) or through a slot (6) provided therein, and **in that** the auxiliary weight (26) is formed from at least two parts (27, 27') and the hook weight body (3, 3*) has a substantially cylindrical section in the vertical direction, and the auxiliary weight (26) is formed from casing parts (27, 27') which surround the hook weight body (3, 3*) in an annular arrangement.

2. Crane hook according to claim 1,
**characterised in that** two diametrically arranged gaps (29) through which the cable (2) can be guided are formed between the casing parts (27, 27') of the auxiliary weight (26).

3. Crane hook according to claim 1 or 2,
**characterised in that** the casing parts (27, 27') are provided with oppositely oriented projections (28, 28') with which the casing parts (27, 27') come into contact, means for positive engagement being preferably provided on the projections (28, 28').

4. Crane hook according to claim 2,
**characterised in that** a sheave (30) bearing-mounted in the hook weight body (3, 3*) projects into the gaps (29) with its peripheral edge.

5. Crane hook according to any of claims 1 to 4,
**characterised in that** the auxiliary weight (26) consists of grey cast iron.

6. Crane hook according to any of claims 1 to 5,
**characterised in that** the parts (27, 27') of the auxiliary weight (26) are secured to the hook weight body (3, 3*) by means of screws.

7. Crane hook according to any of claims 1 to 5,
**characterised in that** coaxial bores (17, 35) are provided in the parts (27, 27') of the auxiliary weight (26) and in the hook weight body (3, 3*), and **in that** a bolt (31) is used for securing the parts.

8. Crane hook according to claim 7,
**characterised in that** the bores (17) in the hook weight body (3, 3*) have a larger diameter, and **in that** a sleeve (34) on which a sheave (30) is mounted is placed in the bores (17).

9. Crane hook according to claim 8,
**characterised in that** holders (18) for the sleeve (34) are provided on the bores (17).

10. Crane hook according to any of claims 1 to 3,
**characterised in that** a bore (36) extending at right angles to the longitudinal axis is located in the hook weight body (3, 3*), and **in that** a bolt (13) for securing the cable (2) is installed therein.

11. Crane hook according to any of claims 1 to 10,
**characterised in that** two flanges (21, 21') for the accommodation of a bolt (22) are located on an underside of the hook weight body (3, 3*), and **in that** a shackle (24) to which a hook (4*) is secured with a pivot bearing (25) is suspended on the bolt (22).

12. Crane hook according to any of claims 1 to 11,
**characterised in that** the slot (6) is connected to an upper end face (8) of the hook weight body (3) by a cut-out (7) which has a widening (9) into which a sealing piece (12) can be installed.

13. Crane hook according to any of claims 1 to 12,
**characterised in that** the hook weight body (3*) has a joint plane (T) in its longitudinal direction, so that the hook weight body (3*) consists of two parts (3', 3 ") of preferably the same size.

## Revendications

1. Crochet de grue avec un dispositif de poids de crochet pour la contrainte de traction d'un câble (2) qui est apte à être enroulé ou déroulé sur un tambour de câble sur une grue et qui soulève ou abaisse le crochet de grue (4), étant précisé que le dispositif de poids de crochet (1, 1*) comprend un corps de poids de crochet (3, 3*) relié au câble (2) et un poids supplémentaire (26) apte à être fixé au corps (3, 3*), et que le crochet de grue (4) est fixé à un côté inférieur (20) du corps de poids de crochet (3, 3*),
**caractérisé en ce que** le câble (2) passe dans ou à travers une fente (6) prévue dans le corps de poids de crochet (3, 3*) et **en ce que** le poids supplémentaire (26) est formé à partir d'au moins deux parties (27, 27'), et le corps de poids de crochet (3, 3*) présente dans le sens vertical un tronçon globalement cylindrique, et le poids supplémentaire (26) est formé à partir de parties d'enveloppe (27, 27') qui entourent le corps de poids de crochet (3, 3*) suivant une forme annulaire.

2. Crochet de grue selon la revendication 1,
**caractérisé en ce qu'**il est prévu, formés entre les parties d'enveloppe (27, 27') du poids supplémentaire (26), deux interstices (29) qui sont disposés diamétralement et dans lesquels passe le câble (2).

3. Crochet de grue selon la revendication 1 ou 2,
**caractérisé en ce que** les parties d'enveloppe (27, 27') sont pourvues de saillies (28, 28') qui sont dirigées l'une vers l'autre et au niveau desquelles lesdites parties d'enveloppe (27, 27') sont en appui, étant précisé qu'il est prévu de préférence, sur les saillies (28, 28'), des moyens pour l'accouplement par complémentarité de forme.

4. Crochet de grue selon la revendication 2,
**caractérisé en ce qu'**une poulie à câble (30) montée dans le corps de poids de crochet (3, 3*) dépasse avec son bord périphérique dans les interstices (29).

5. Crochet de grue selon l'une des revendications 1 à 4,
**caractérisé en ce que** le poids supplémentaire (26) se compose de fonte grise.

6. Crochet de grue selon l'une des revendications 1 à 5,
**caractérisé en ce que** les parties (27, 27') du poids supplémentaire (26) sont fixées au corps de poids de crochet (3, 3*) à l'aide de vis.

7. Crochet de grue selon l'une des revendications 1 à 5,
**caractérisé en ce qu'**il est prévu dans les parties (27, 27') du poids supplémentaire (26) et dans le corps de poids de crochet (3, 3*) des perçages coaxiaux (17, 35), et une broche (31) sert à la fixation desdites parties.

8. Crochet de grue selon la revendication 7,
**caractérisé en ce que** les perçages (17) prévus dans le corps de poids de crochet (3, 3*) présentent un diamètre plus grand, et il est prévu dans les perçages (17) un fourreau (34) sur lequel est montée une poulie à câble (30).

9. Crochet de grue selon la revendication 8,
**caractérisé en ce qu'**il est prévu sur les perçages (17) des attaches (18) pour le fourreau (34).

10. Crochet de grue selon l'une des revendications 1 à 3,
**caractérisé en ce qu'**il est prévu dans le corps de poids de crochet (3, 3*) un perçage (36) qui s'étend transversalement par rapport à l'axe longitudinal, et dans ce perçage est introduite une broche (13) qui sert à la fixation du câble (2).

11. Crochet de grue selon l'une des revendications 1 à 10,
**caractérisé en ce qu'**il est prévu, sur un côté inférieur (11) du corps de poids de crochet (3, 3*), deux rebords (21, 21') pour recevoir une broche (22), et à la broche (22) est suspendu un étrier (24) auquel un crochet (4*) est fixé avec un palier (25).

12. Crochet de grue selon l'une des revendications 1 à 11,
**caractérisé en ce que** la fente (6) est reliée à un côté frontal supérieur (8) du corps de poids de crochet (3) grâce à un creux (7) qui présente un élargissement (9) dans lequel une pièce de fermeture (12) peut être introduite.

13. Crochet de grue selon l'une des revendications 1 à 12,
**caractérisé en ce que** le corps de poids de crochet (3*) présente, dans son sens longitudinal, un plan de séparation (T), de sorte que le corps de poids de crochet (3*) se compose de deux parties (3', 3 ") qui ont de préférence à peu près la même taille.
